# EUROPÄISCHE PATENTSCHRIFT

(11) **EP 3 459 393 B1**
(45) Veröffentlichungstag und Bekanntmachung des Hinweises auf die Patenterteilung: **01.04.2020**
(21) Anmeldenummer: 18190728.8
(22) Anmeldetag: 24.08.2018
(51) Int. Cl.: A47B 88/40

(54) **AUSZIEHFÜHRUNG**
REMOVAL GUIDE
GUIDAGE D'EXTRACTION

(30) Priorität: 20.09.2017 AT 3722017
(43) Veröffentlichungstag der Anmeldung: 27.03.2019
(73) Patentinhaber: Fulterer AG & Co KG, 6890 Lustenau (AT)
(72) Erfinder: Müller, Wolfgang, 6890 Lustenau (AT); Telge, Wolfgang, 88069 Tettnang (DE)
(74) Vertreter: Hofmann, Ralf U.

(56) Entgegenhaltungen:
- EP-A1- 0 196 412
- EP-A1- 2 238 865
- BE-A- 443 576
- DE-A1-102008 027 436
- US-B1- 6 378 968

## Beschreibung

Die Erfindung bezieht sich auf eine Ausziehführung zum Ausziehen eines ausziehbaren Möbelteils aus einem Möbelkorpus, mit gegeneinander verschiebbaren, von umgeformten Blechprofilen gebildeten oder solche aufweisenden Schienen umfassend eine Korpusschiene, eine Ausziehschiene und eine zwischen der Korpusschiene und der Ausziehschiene angeordnete Mittelschiene, deren Blechprofil einen Vertikalsteg und am oberen und unteren Ende an diesen anschließende Horizontalstege aufweist, welche an ihren freien Rändern mit umgebördelten, zueinander gerichteten Rändern versehen sind. Ausziehführungen ermöglichen das Ausziehen eines ausziehbaren Möbelteils, wie einer Schublade, eines Tablars oder eines Schrankauszugs, aus einem Möbelkorpus. Eine Ausziehführung weist jedenfalls eine am Möbelkorpus zu befestigende Korpusschiene und eine am ausziehbaren Möbelteil zu befestigende Ausziehschiene auf. Zur Ausbildung eines Voll- oder Überauszuges ist zudem häufig eine zwischen der Korpusschiene und Ausziehschiene angeordnete Mittelschiene vorhanden. Die Schienen sind gegeneinander verschiebbar. Hierzu können an den Schienen drehbar gelagerte Rollen und/oder zwischen den Schienen, insbesondere in Laufwagen, angeordnete Wälzkörper dienen.

Die Schienen der Ausziehführung weisen üblicherweise durch Umformen, insbesondere Biegeumformen, ausgebildete Blechprofile auf (an welchen weitere Teile angebracht sein können, beispielsweise die bereits erwähnten Laufrollen drehbar gelagert sein können).

Meist ist an den beiden Seiten des ausziehbaren Möbelteils jeweils eine solche Ausziehführung angeordnet, wobei die beiden Ausziehführungen spiegelbildlich ausgebildet sind. Auch einzelne, unterhalb des ausziehbaren Möbelteils angeordnete Ausziehführungen sind bekannt.

Insbesondere im ausgezogenen Zustand des ausziehbaren Möbelteils sind die Schienen der Ausziehführung im allgemeinen nicht nur einer Biegebeanspruchung ausgesetzt (um eine rechtwinkelig zur Ausziehrichtung liegende Achse) sondern auch auf Torsion (Verwindung um eine parallel zur Ausziehrichtung liegende Achse) beansprucht, insbesondere wenn beidseitig des ausziehbaren Möbelteils jeweils eine Ausziehführung angeordnet ist. Durch eine solche Torsion werden die Positionen von Laufflächen für an den Schienen angebrachte Rollen oder zwischen den Schienen angeordnete Wälzkörper verändert, wobei eine gewisse Schrägstellung der Lauffläche erfolgt. Dadurch kommt es auch zu einer gewissen Absenkung der Ausziehschiene im ausgezogenen Zustand und damit des ausziehbaren Möbelteils, sodass dieses frontseitig tiefer liegt als rückseitig. Dies wiederum hat zur Folge, dass zum Schließen des ausziehbaren Möbelteils erhöhte Einschubkräfte erforderlich sind. Je nach Profilgestaltung der Schienen der Ausziehführung, Materialwahl und einwirkenden Lasten ergibt sich eine durch die Torsion der Schienen verursachte Absenkung, die im ausgezogenen Zustand der Ausziehführung in der gleichen Größenordnung (30% bis 200%) liegt wie die durch die Verbiegung der Schienen um eine horizontale, rechtwinkelig zur Ausziehrichtung liegende Achse und durch andere Effekte, wie Rollenabplattung, verursachte Absenkung.

Eine Ausziehführung der eingangs genannten Art geht beispielsweise aus der EP 2 992 781 A1 hervor. Es handelt sich speziell um eine Rollen-Differentialausführung, wobei der differentielle Lauf der Schienen durch eine an der Mittelschiene mit vertikalem Spiel drehbar gelagerte, lastübertragende Differentialrolle bewirkt wird, die zwischen einer Laufbahn der Ausziehschiene und einer Laufbahn der Korpusschiene abrollt.

Aus der BE 443576 A, US 6,378,968 B1, DE 10 2008 027 436 A1 und EP 0 196 412 A1 gehen Ausziehführungen mit in Käfigen angeordneten Wälzkörpern hervor, die zwischen den Schienen der Ausziehführung abrollen. Es ist aus diesen Schriften bekannt, das Blechprofil einer der Schienen so umzuformen, dass sich ein Hohlkörper mit mindestens einem über die Länge der Schiene durchgehenden Kanal ergibt, der an gegenüberliegenden Seiten Laufbahnen für die Wälzkörper aufweist.

Aus der EP 2 238 865 A1 geht eine Korpusschiene einer Kugelausziehführung hervor, wobei zur Abstützung eines Bodenabschnitts des Blechprofils aus dem Bodenabschnitt Laschen ausgestanzt und umgebogen sind, die an einem Rand der durch die Ausstanzung gebildeten Fensteröffnung anliegen.

Aufgabe der Erfindung ist es eine vorteilhafte Ausziehführung der eingangs genannten Art bereitzustellen, bei welcher eine verringerte Torsion zumindest einer der Schienen, insbesondere im ausgezogenen Zustand der unter Last stehenden Ausziehführung, erreicht werden kann. Erfindungsgemäß gelingt dies durch eine Ausziehführung mit den Merkmalen des Anspruchs 1.

Die Ausziehführung gemäß der Erfindung weist als Schienen eine am Möbelkorpus befestigbare Korpusschiene, eine am ausziehbaren Möbelteil befestigbare Ausziehschiene und eine zwischen der Korpusschiene und der Ausziehschiene angeordnete Mittelschiene auf.

Bei der Ausziehführung gemäß der Erfindung weist die Mittelschiene der Ausziehführung über zumindest einen Abschnitt ihrer Längserstreckung mindestens einen in Richtung der Längserstreckung der Mittelschiene verlaufenden Kanal auf. Dieser Kanal ist von Wandabschnitten begrenzt, welche sich in einer Blickrichtung parallel zur Längserstreckung der Mittelschiene gesehen zusammen über den gesamten Umfang um den Kanal erstrecken. Bezogen auf die Blickrichtung parallel zur Längserstreckung der Mittelschiene weist der Kanal mit den ihn umgebenden Wandabschnitten somit die Form eines Rohrs auf.

Die Blickrichtung parallel zur Längserstreckung der Schiene entspricht einer Ansicht der Schiene aus einem parallel zur Längserstreckung der Schiene liegenden Blickwinkel.

Anstelle der Bezugnahme auf die Blickrichtung parallel zur Längserstreckung der Schiene könnte von einer Projektion in eine rechtwinkelig zur Richtung der Längserstreckung der Schiene liegende Ebene gesprochen werden.

In dieser Projektion würden sich also die Wandabschnitte zusammen über den gesamten Umfang um den Kanal erstrecken.

Durch die Ausbildung eines solchen in einer Blickrichtung parallel zur Richtung der Längserstreckung der Mittelschiene gesehen rohrförmigen Abschnitts kann die Torsionssteifigkeit der Schiene erhöht werden. Die durch die Torsion der Schiene bewirkte Absenkung des vorderen Endes der ausgezogenen Ausziehführung, insbesondere unter Last, kann dadurch deutlich verringert werden. Stattdessen kann andererseits die Traglast der Ausziehführung erhöht werden, ohne dass es gegenüber einer herkömmlichen Ausziehführung zu einer erhöhten Absenkung unter Last kommt.

In einer ersten vorteilhaften Ausführungsform der Erfindung ist zur Ausbildung des bezogen auf eine Blickrichtung der Schiene parallel zur Längsrichtung der Schiene rohrförmigen Abschnitts mindestens ein Ergänzungsteil vorhanden, welches mit dem umgeformten Blechprofil, welches die Mittelschiene aufweist oder von dem die Mittelschiene ausgebildet wird, verbunden ist. Hierbei sind bezogen auf die Richtung des Umfangs um den Kanal mindestens zwei in Richtung des Umfangs um den Kanal voneinander beabstandete Verbindungsstellen zwischen dem Ergänzungsteil und dem Blechprofil vorhanden. Beim Ergänzungsteil kann es sich beispielsweise um einen, ebenen oder profilierten, Blechstreifen handeln, wobei sowohl vom Blechprofil als auch vom Ergänzungsteil jeweils ein den Kanal begrenzender Wandabschnitt gebildet wird.

Es können auch zwei oder mehr in Richtung der Längserstreckung der Schiene voneinander beabstandete Ergänzungsteile, beispielsweise Blechstreifen, vorhanden sein. Bezogen auf die Richtung der Längserstreckung der Schiene beträgt dann die Länge eines jeweiligen Ergänzungsteils mindestens 1cm, vorzugsweise mindestens 2cm. Wenn nicht mindestens zwei in Längsrichtung der Schiene voneinander beabstandete Ergänzungsteile vorhanden sind, beträgt die auf die Längserstreckung der Schiene bezogene Länge des Ergänzungsteils vorzugsweise mindestens ein Viertel, besonders bevorzugt mindestens ein Drittel der gesamten Länge der Schiene. Es kann dadurch eine entsprechend große geschlossene Länge des Kanals ausgebildet werden. Im Falle von mindestens zwei in Richtung der Längserstreckung der Schiene voneinander beabstandeten Ergänzungsteilen beträgt die durch die mindestens zwei Ergänzungsteile insgesamt geschlossene Länge des Kanals vorzugsweise mindestens ein Zehntel, besonders bevorzugt mindestens ein Sechstel der Länge der Schiene.

Das Ergänzungsteil oder die beabstandeten Ergänzungsteile erstrecken sich in einer vorteilhaften Ausführungsform der Erfindung nicht über die gesamte Länge der Mittelschiene. Mit anderen Worten bleibt zumindest ausgehend von einem Ende der Mittelschiene ein Abschnitt der Schiene frei von Ergänzungsteilen, sodass über diesen Abschnitt kein geschlossener Kanal ausgebildet wird. Dieser Abschnitt beträgt vorzugsweise mindestens 20%, besonders bevorzugt mindestens ein Drittel, der Länge der Schiene.

Gemäß einer zweiten möglichen Ausführungsform der Erfindung ist aus mindestens einem Abschnitt des Blechprofils eine Lasche ausgeschnitten und umgeformt, vorzugsweise durch Biegeumformung, welche einen den Kanal begrenzenden Wandabschnitt bildet, der mit einem weiteren Abschnitt des Blechprofils verbunden ist, welcher ebenfalls einen den Kanal begrenzenden Wandabschnitt bildet. Vorzugsweise ist hierbei der weitere den Kanal begrenzende Wandabschnitt bezogen auf die Richtung des Umfangs um den Kanal von einer Fensteröffnung, die durch den Ausschnitt der Lasche gebildet worden ist, beabstandet. Gemäß dieser Ausführungsform bildet die Lasche in einer stirnseitigen Ansicht der Mittelschiene (also in einer Blickrichtung parallel zur Längserstreckung der Schiene) gesehen günstigerweise weniger als die Hälfte des Umfangs um den Kanal, bevorzugt weniger als ein Drittel, und der Rest des Umfangs um den Kanal wird vom restlichen Teil des Blechprofils gebildet.

Vorzugsweise sind mindestens zwei solche, in Längsrichtung der Mittelschiene voneinander beabstandete Laschen vorhanden. Die in Längsrichtung der Scheine gemessene Länge der Lasche bzw. einer jeweiligen Lasche beträgt vorteilhafterweise mindestens 1cm, bevorzugterweise mindestens 2cm.

Die genannten ersten und zweiten Ausführungsformen der Erfindung können auch miteinander kombiniert werden.

Die Verbindung zwischen dem Blechprofil und dem Ergänzungsteil an den mindestens zwei in Richtung des Umfangs um den Kanal voneinander beabstandeten Verbindungsstellen (entsprechend der ersten Ausführungsform der Erfindung) oder zwischen der Lasche und dem weiteren Abschnitt des Blechprofils (entsprechend der zweiten Ausführungsform der Erfindung) erfolgt durch ein Verbindungsmittel, durch welches die beiden zuvor getrennten Teile (also das Blechprofil und das Ergänzungsteil bzw. die Lasche und der weitere Abschnitt des Blechprofils) miteinander verbunden werden. Beispielsweise kann es sich bei diesem Verbindungsmittel um eine in Längsrichtung der Schiene verlaufende durchgehende Schweißnaht oder um mehrere in Richtung der Längserstreckung voneinander beabstandete Schweißnähte oder-punkte handeln. Auch mindestens eine Lötstelle oder eine Verklebung mit einem Klebstoff kann vorgesehen sein. Auch andere Verbindungsmittel als solche, die eine stoffschlüssige Verbindung bewirken, können vorgesehen sein. Beispielsweise können formschlüssig wirkende Verbindungsmittel vorgesehen sein, wobei die Verbindung beispielsweise durch Verstemmen oder Stanznieten oder Durchsetzfügen erfolgt. Auch können separate Verbindungsmittel, wie Nieten, vorgesehen sein. Die Verbindung ist jedenfalls günstigerweise starr.

Der in einer Blickrichtung in Längsrichtung der Mittelschiene gesehen, rohrförmige Abschnitt der Mittelschiene erstreckt sich vorzugsweise zumindest über einen bezogen auf die Ausziehrichtung vor der Längsmitte der Mittelschiene liegenden Abschnitt der Längserstreckung der Mittelschiene, wobei dieser Abschnitt zumindest ein Viertel der Länge der Mittelschiene beträgt. In dem vor der Längsmitte der Mittelschiene liegenden Bereich der Mittelschiene ist die Ausbildung mit einem in Längsrichtung der Schiene gesehen rohrförmigen Abschnitt besonders effektiv, da hier die größten Torsionsbeanspruchungen auftreten.

Zur verschiebbaren Führung der Schienen können an den Schienen drehbare gelagerte Laufrollen und/oder zwischen den Schienen abrollende, insbesondere in Käfigen angeordnete, Wälzkörper vorgesehen sein.

Erfindungsgemäß wird ein in einer stirnseitigen Ansicht der Schiene (also in einer Blickrichtung parallel zur Längserstreckung der Schiene) gesehen U-förmiger Abschnitt des Blechprofils der Mittelschiene vom mindestens einen Ergänzungsteil mindestens abschnittsweise (= über einen Teil der Längserstreckung der Schiene) geschlossen oder von der mindestens einen Lasche abschnittsweise (= über einen Teil der Längserstreckung der Schiene) geschlossen.

Wenn in dieser Schrift von der Richtung des Umfangs um den Kanal die Rede ist, so kann eine auf diese Richtung bezogene Stelle durch die Winkelkoordinate (=den Polarwinkel) in einem Zylinderkoordinatensystem angegeben werden, dessen Zylinderachse der Längsmittelachse des Kanals entspricht.

Weitere Vorteile und Einzelheiten der Erfindung werden im Folgenden anhand der beiliegenden Zeichnung erläutert. In dieser zeigen:
Fig. 1 eine Schrägsicht eines Ausführungsbeispiels einer Ausziehführung gemäß der Erfindung im eingeschobenen Zustand der Schienen;
Fig. 2 die Ausziehführung im ausgezogenen Zustand der Schienen;
Fig. 3 die Korpusschiene der Ausziehführung;
Fig. 4 eine Schrägsicht auf die gegenüberliegende Seite (=die Rückseite) der Korpusschiene;
Fig. 5 ein vergrößertes Detail A von Fig. 4;
Fig. 6 eine Seitenansicht der Korpusschiene (auf die dem Möbelkorpus zugewandte Rückseite);
Fig. 7 einen Schnitt entlang der Linie BB von Fig. 6;
Fig. 8 eine Ansicht der Korpusschiene in eine Blickrichtung parallel zur Richtung der Längserstreckung der Korpusschiene;
Fig. 9 die Mittelschiene in einer Schrägsicht entsprechend Fig. 1;
Fig. 10 ein vergrößertes Detail C von Fig. 9;
Fig. 11 ein vergrößertes Detail D von Fig. 9;
Fig. 12 eine Schrägsicht auf die Rückseite der Mittelschiene;
Fig. 13 ein vergrößertes Detail E von Fig. 12;
Fig. 14 eine Seitenansicht der Mittelschiene (auf die Rückseite);
Fig. 15 einen Schnitt entlang der Linie FF von Fig. 14;
Fig. 16 eine Ansicht des Blechprofils der Mittelschiene und des damit verbundenen Ergänzungsteils in eine Blickrichtung parallel zur Richtung der Längserstreckung der Mittelschiene;
Fig. 17 eine Schrägsicht der Ausziehschiene und des zwischen der Ausziehschiene und der Mittelschiene angeordneten Laufwagens in einer Schrägsicht entsprechend Fig. 1;
Fig. 18 ein vergrößertes Detail G von Fig. 17;
Fig. 19 ein vergrößertes Detail H von Fig. 17;
Fig. 20 eine Schrägsicht auf die Rückseite der Ausziehschiene;
Fig. 21 ein vergrößertes Detail I von Fig. 20;
Fig. 22 eine Seitenansicht auf die Vorderseite der Ausziehschiene;
Fig. 23 einen Schnitt entlang der Linie JJ von Fig. 22;
Fig. 24 eine Ansicht der Ausziehschiene in eine Blickrichtung parallel zur Richtung der Längserstreckung der Ausziehschiene;
Fig. 25 eine Schrägsicht von Teilen eines Möbelstücks mit an diesem montierten Ausziehführungen gemäß der Erfindung;
Fig. 26 eine vereinfachte Darstellung einer Mittelschiene gemäß einem zweiten Ausführungsbeispiel der Erfindung, in Schrägsicht;
Fig. 27 die Mittelschiene in Draufsicht;
Fig. 28 einen Schnitt entlang der Linie KK in Fig. 27;
Fig. 29 eine vereinfachte Darstellung einer Mittelschiene gemäß einem dritten Ausführungsbeispiel der Erfindung, in Schrägsicht;
Fig. 30 ein Detail L von Fig. 29;
Fig. 31 eine vereinfachte Darstellung einer Mittelschiene gemäß einem vierten Ausführungsbeispiel der Erfindung, in Schrägsicht;
Fig. 32 ein Detail M von Fig. 31;
Fig. 33 eine Ansicht der Mittelschiene in eine Blickrichtung parallel zur Richtung der Längserstreckung der Mittelschiene;
Fig. 34 eine vereinfachte Darstellung einer Mittelschiene gemäß einem fünften Ausführungsbeispiel der Erfindung, in Schrägsicht;
Fig. 35 ein vergrößertes Detail N von Fig. 34;
Fig. 36 eine vereinfachte Darstellung einer Mittelschiene gemäß einem sechsten Ausführungsbeispiel der Erfindung, in Schrägsicht;
Fig. 37 ein vergrößertes Detail O von Fig. 36;
Fig. 38 eine vereinfachte Darstellung einer Mittelschiene gemäß einem siebten Ausführungsbeispiel der Erfindung, in Schrägsicht;
Fig. 39 ein vergrößertes Detail P von Fig. 38;
Fig. 40 eine Draufsicht auf die Mittelschiene;
Fig. 41 einen Schnitt entlang der Linie QQ von Fig. 40;
Fig. 42 eine Ansicht der Mittelschiene in eine Blickrichtung parallel zur Richtung der Längserstreckung der Mittelschiene;
Fig. 43, 44 und 46 weitere Ausführungsbeispiele der Erfindung, jeweils in einer Ansicht in eine Blickrichtung parallel zur Richtung der Längserstreckung der Schiene;
Fig. 45, 47, 48, 49, 50 und 51 nicht erfindungsgemäße Ausführungsbeispiele.

Ein erstes Ausführungsbeispiel einer Ausziehführung gemäß der Erfindung ist in den Fig. 1-24 dargestellt. Die Ausziehführung umfasst eine Korpusschiene 1, eine Mittelschiene 2 und eine Ausziehschiene 3. Die Ausziehführung ist an einer Seite eines ausziehbaren Möbelteils anzuordnen. Auf der gegenüberliegenden Seite des ausziehbaren Möbelteils wird eine spiegelbildlich ausgebildete Ausziehführung angeordnet.

Fig. 25 zeigt vereinfacht und schematisiert einen möglichen Einbau der Ausziehführung und einer zweiten, spiegelbildlich ausgebildeten Ausziehführung in ein Möbelstück. Vom Möbelkorpus 4 sind nur vertikale Rahmenprofile dargestellt. Insbesondere Büromöbel und Werkstattschränke aus Metall weisen solche vertikalen Rahmenprofile auf, welche außen mit Blechen verkleidet sind. Die Korpusschiene 1 ist im Ausführungsbeispiel an den vertikalen Rahmenprofilen auf einer Seite des Möbelkorpus angebracht.

Die Ausziehschiene 3 trägt ein ausziehbares Möbelteil 5, wobei Teile der Ausziehschiene 3 selbst Elemente dieses ausziehbaren Möbelteils 5 bilden können. Im in Fig. 25 schematisch dargestellten Ausführungsbeispiel sind lediglich zwei horizontale Querträger an den Ausziehschienen der beiden gegenüberliegenden Ausziehführungen befestigt, wobei diese Querträger zusammen mit den Ausziehschienen einen Ausziehrahmen bilden, beispielsweise für ein Hängeregister.

Die Ausziehschiene 3 könnte beispielsweise auch an einem ausziehbaren Möbelteil in Form einer Schublade oder eines Tablars angebracht sein.

Zur gegenseitigen verschiebbaren Führung der Schienen sind an der Mittelschiene zwei Laufrollen 6-10 drehbar gelagert. Im Weiteren ist ein Laufwagen 11 vorgesehen, der zwischen der Ausziehschiene 3 und der Mittelschiene 2 angeordnet ist. Der Laufwagen 11 weist einen Käfig 11a mit Wälzkörpern 11b in Form von Rollen auf.

Die Ausziehführung ist als Differentialauszug ausgebildet, d.h. beim Verschieben der Ausziehschiene 3 in und entgegen der Ausziehrichtung 12 bewegt sich die Mittelschiene 2 jeweils um die halbe Wegstrecke mit der Ausziehschiene 3 mit. Zu diesem Zweck ist eine im mittleren Bereich der Mittelschiene 2 drehbar gelagerte Laufrolle 7 in bekannter Weise als Differentialrolle ausgebildet. Hierzu weist die Laufrolle 7 ein Spiel in vertikaler Richtung auf und es handelt sich um eine lastübertragende Rolle, von welcher eine Last von der Ausziehschiene 3 direkt auf die Korpusschiene 1 übertragen wird (ohne dass diese Last von der Mittelschiene aufgenommen wird).

Anstelle des Laufwagens 11 könnte an der Mittelschiene 2 oberhalb der die Differentialrolle bildenden Laufrolle 7 eine weitere Laufrolle drehbar gelagert sein, wobei die Unterseite des Laufstegs 27a der Ausziehschiene 3 mit der Laufrolle 7 und die Oberseite des Laufstegs 27a mit der weiteren, anstelle des Laufwagens 11 eingesetzten Laufrolle der Mittelschiene zusammenwirkt. Im Ausführungsbeispiel ist aber, wie gesagt, stattdessen der Laufwagen 11 vorhanden, der mit der Oberseite des Laufstegs 27a der Ausziehschiene 3 und der Unterseite des oberen Horizontalstegs 21b der Mittelschiene 2 zusammenwirkt.

An der Mittelschiene 2 sind im gezeigten Ausführungsbeispiel im Bereich des hinteren Endes der Mittelschiene 2 Seitenführungsrollen 15, 16 zur Seitenführung gegenüber der Korpusschiene 1 drehbar gelagert. Solche Seitenführungsrollen 15, 16 können auch entfallen.

Differentialauszüge sind in unterschiedlichen Ausführungsformen bekannt. Anstelle der Ausbildung in Form eines Differentialauszugs könnte die gegenseitige verschiebbare Führung der Schienen auch in anderer Weise erfolgen, beispielsweise nach Art eines Rollen-Teleskopauszugs oder eines nur Laufwagen aufweisenden Auszugs.

Die Längserstreckungen der Korpusschiene 1, Mittelschiene 2 und Ausziehschiene 3 liegen parallel zur Ausziehrichtung 12.

Die insbesondere aus den Fig. 3-8 ersichtliche Korpusschiene 1 weist ein durch Biegeumformung ausgebildetes Blechprofil 17 auf. Dieses weist einen Vertikalsteg 17a und am oberen und am unteren Ende von diesem ausgehende Horizontalstege 17b, 17c auf, deren freie Ränder mit zueinander gerichteten Umbördelungen versehen sind, wodurch insgesamt eine C-Form ausgebildet wird. Die Form der Korpusschiene ist insoweit bekannt.

Die Korpusschiene 1 weist im Weiteren ein Ergänzungsteil 18 auf, welches mit dem Blechprofil 17 verbunden ist. Das Ergänzungsteil 18 weist einen Vertikalsteg 18a und vom oberen und vom unteren Ende des Vertikalstegs 18a ausgehende Horizontalstege 18b, 18c auf, wodurch eine C-Form ausgebildet wird. An den freien Enden der Horizontalstege 18b, 18c sind mehrere, in Richtung der Längserstreckung der Korpusschiene 1 voneinander beabstandete Vorsprünge angeordnet. In den Bereichen dieser Vorsprünge ist das Ergänzungsteil 18 am Vertikalsteg 17a des Blechprofils 17 angeschweißt. Es sind somit im Bereich des oberen Horizontalstegs 18b als auch im Bereich des unteren Horizontalstegs 18c jeweils mehrere in Richtung der Längserstreckung der Korpusschiene 1 verlaufende, voneinander beabstandete Schweißnähte ausgebildet, über welche die Verbindung des Ergänzungsteils 18 mit dem Blechprofil 17 erfolgt.

Durch das Ergänzungsteil 18 in Verbindung mit dem Blechprofil 17, hier dem Vertikalsteg 17a des Blechprofils 17 wird somit ein in Richtung der Längserstreckung (=in Längsrichtung) der Korpusschiene 1 verlaufender Kanal 20 ausgebildet. In einer Blickrichtung in eine Blickrichtung parallel zur Längserstreckung der Korpusschiene 1 gesehen, vgl. Fig. 8, ist der Kanal 20 allseitig von Wandabschnitten begrenzt, d.h. die den Kanal 20 begrenzenden Wandabschnitte erstrecken sich über den gesamten Umfang um den Kanal 20. Die den Kanal 20 begrenzenden Wandabschnitte werden hier vom Vertikalsteg 18a des Ergänzungsteils, den Horizontalstegen 18b, 18c des Ergänzungsteils 18 und einem Abschnitt des Vertikalstegs 17a des Blechprofils 17 gebildet, welcher zwischen den Horizontalstegen 18b, 18c des Ergänzungsteils 18 liegt.

Bezogen auf die Richtung des Umfangs um den Kanal 20 sind somit zwei in Richtung des Umfangs voneinander beabstandete Verbindungsstellen 13, 19 zwischen dem Ergänzungsteil 18 und dem Blechprofil 17 vorhanden. Im Ausführungsbeispiel wird jede Verbindungsstelle wie ausgeführt von mehreren in Richtung der Längserstreckung der Korpusschiene 1 verlaufende und in diese Richtung voneinander beabstandeten Schweißnähten ausgebildet.

Durch diese Ausbildung wird eine Erhöhung der Torsionssteifigkeit der Korpusschiene 1 erreicht.

Die Vorsprünge der Horizontalstege 18b, 18c, im Bereich von denen die Verbindungen 13, 19 mit dem Vertikalsteg 17a mittels der Schweißnähte erfolgen, könnten auch entfallen und die Horizontalstege 18b, 18c könnten ohne solche Vorsprünge am Vertikalsteg 17a angeschweißt sein. Es könnte hierbei auch eine über die Länge des Ergänzungsteils 18 durchgehende Schweißnaht des oberen Horizontalstegs 18b und/oder des unteren Horizontalstegs 18c mit dem Vertikalsteg 17a ausgebildet werden. Andererseits könnten auch eine Mehrzahl von punktförmigen, in Richtung der Längserstreckung der Korpusschiene 1 voneinander beabstandeten Verschweißungen entlang der Horizontalstege 18b, 18c vorgesehen sein.

Die Verbindung des Ergänzungsteils 18 mit dem Blechprofil 17 könnte auch in anderer Weise erfolgen, beispielsweise durch Verlöten oder Verkleben.

Ein in einer Blickrichtung in Längsrichtung der Korpusschiene 1 gesehen umfangsgeschlossener Kanal 20 könnte auch in anderer Weise, beispielsweise mit einem anders geformten Ergänzungsteil 18, ausgebildet werden. Diverse weitere Beispiele von solchen Kanälen werden im Folgenden anhand der anderen Schiene der Ausziehführung erläutert.

Der Kanal 20 ist im Ausführungsbeispiel auch in allen Querschnitten durch das Ergänzungsteil 18 vollumfänglich von Wandabschnitten begrenzt, vgl. z.B. Fig. 7.

Die Ausbildung der Mittelschiene 2 geht insbesondere aus den Fig. 9 bis 16 hervor. Die Mittelschiene 2 weist ein durch Biegeumformung ausgebildetes Blechprofil 21 auf. Dieses weist einen Vertikalsteg 21a und am oberen und am unteren Ende an diesen (direkt oder über einen weiteren, beispielsweise schräg stehenden, Abschnitt) anschließende Horizontalstege 21b, 21c auf, welche an ihren freien Enden mit umgebördelten, zueinander gerichteten Rändern versehen sind.

Am Blechprofil 21 sind Achsbolzen festgelegt, auf denen die Laufrollen 6 - 10 drehbar gelagert sind. Die Achsbolzen für die Laufrollen 6 - 9 verlaufen zwischen dem Vertikalsteg 21a und dem nach oben umgebördelten Rand des unteren Horizontalstegs 21c. Der Achsbolzen für die Laufrolle 10 verläuft zwischen dem Vertikalsteg 21 und dem nach unten umgebördelten Rand des oberen Horizontalstegs 21b. Im Weiteren sind auch Achsbolzen für die Seitenführungsrollen 15, 16 am Blechprofil 21 festgelegt.

Mit dem Blechprofil 21 der Mittelschiene 2 ist ein Ergänzungsteil 22 verbunden. Das Blechprofil 21 und das Ergänzungsteil 22 bilden zusammen einen Kanal 23, der in Richtung der Längserstreckung der Mittelschiene 2 verläuft und in einer Blickrichtung parallel zur Längserstreckung der Mittelschiene 2 gesehen, vgl. Fig. 16, über seinen gesamten Umfang von Wandabschnitten begrenzt ist. Die den Kanal 23 begrenzenden Wandabschnitte werden von einem unteren U-förmigen Abschnitt des Blechprofils 21 (der einen unteren Teil des Vertikalstegs 21a, den unteren Horizontalsteg 21c und den nach oben umgebördelten Rand des unteren Horizontalstegs 21c umfasst) sowie dem Ergänzungsteil 22 gebildet. Durch die den Kanal 23 umgebenden Wandabschnitte wird somit ein rohrförmiger Abschnitt der Mittelschiene 2 gebildet. Dieser erstreckt sich im Ausführungsbeispiel über einen bezogen auf die Ausziehrichtung 12 vorderen Teil der Mittelschiene 2, vorzugsweise zumindest über ein Viertel, besonders bevorzugt zumindest über ein Drittel der Länge der Mittelschiene 2. Über den Teil der Längserstreckung der Mittelschiene 2, über welchen sich der Kanal 23 erstreckt, wird die Torsionssteifigkeit der Mittelschiene 2 wesentlich erhöht. Gerade im vorderen Abschnitt der Mittelschiene 2 tritt im Betrieb die größte Torsionsbelastung der Mittelschiene 2 auf.

Das Ergänzungsteil 22 wird in diesem Ausführungsbeispiel von einem ebenen (planen) Blechstreifen gebildet. Aber auch eine profilierte Form des Ergänzungsteils ist denkbar und möglich.

Auf der vom Vertikalsteg 21a abgelegenen Seite liegt das Ergänzungsteil 22 auf der Oberseite des nach oben umgebördelten Randes des unteren Horizontalstegs 21c auf und ist mit diesem verbunden, beispielsweise durch in Richtung der Längserstreckung der Mittelschiene 2 voneinander beabstandete Verschweißungen. Diese Verschweißungen können punktförmig oder in Richtung der Längserstreckung der Mittelschiene längserstreckt ausgebildet sein. Auch eine über die Länge des Ergänzungsteils 22 durchgehende Schweißnaht ist denkbar und möglich.

Auf der dem Vertikalsteg 21a zugewandten Seite weist das Ergänzungssteil 22 Vorsprünge auf, welche in Fensteröffnungen 25 des Vertikalstegs 21a ragen. Es sind eine Mehrzahl solcher in Fensteröffnungen 25 ragender Vorsprünge vorhanden, welche in Richtung der Längserstreckung der Mittelschiene 2 voneinander beabstandet sind. Ein jeweiliger Vorsprung ist im Bereich der Fensteröffnung 25 mit dem Blechprofil 21 verschweißt.

Denkbar und möglich wäre es auch, an der dem ausziehbaren Möbelteil zugewandten Seite des Vertikalstegs 21a eine in Längsrichtung der Mittelschiene über die Länge des Ergänzungsteils 22 durchgehende Schweißnaht vorzusehen, mittels welcher das Ergänzungsteil 22 mit dem Blechprofil 21 verbunden ist. Die Vorsprünge des Ergänzungsteils 22 und Fensteröffnungen 25 könnten dann auch entfallen.

Bezogen auf die Richtung des Umfangs um den Kanal 23 ist das Ergänzungsteil 22 somit über zwei in Richtung des Umfangs um den Kanal 23 voneinander beabstandete Verbindungsstellen 24, 26 mit dem Blechprofil 21 verbunden. Diese Verbindungsstellen 24, 26 können wie ausgeführt von Verschweißungen (in Längsrichtung durchgehenden oder unterbrochenen Schweißnähten oder punktförmigen Verschweißungen) gebildet werden. Statt Verschweißungen kommen auch andere Verbindungen in Frage, wie weiter unten anhand von weiteren Ausführungsbeispielen noch genauer erläutert wird.

Der in einer Blickrichtung parallel zur Längserstreckung der Mittelschiene 2 gesehen um seinen gesamten Umfang von Wandabschnitten begrenzte Kanal 23 könnte auch in anderer Weise ausgebildet sein, wie weiter unten noch speziell anhand von weiteren möglichen Ausführungsformen der Mittelschiene erläutert wird. Es könnte auch mehr als ein solcher um seinen gesamten Umfang von Wandabschnitten umgebener Kanal vorgesehen sein.

Der das Ergänzungsteil 22 bildende Blechstreifen weist am vorderen Ende einen vom vorderen Rand ausgehenden Schlitz auf. Dadurch können die Scherkräfte über einen vordersten Abschnitt des Ergänzungsteils verteilt auf die Verbindungsstellen 24, 26 eingeleitet werden. Einem Aufreißen der Schweißstellen am vorderen Ende durch die einwirkende Torsion kann dadurch entgegengewirkt werden.

Die Ausbildung der Ausziehschiene 3 geht insbesondere aus den Fig. 17 bis 24 hervor. Die Ausziehschiene 3 weist ein durch eine Biegeumformung ausgebildetes Blechprofil 27 auf, welches einen von einem oberen Horizontalsteg gebildeten Laufsteg 27a, einen von einem unteren Horizontalsteg gebildeten Auflagesteg 27b und einen den Laufsteg 27a mit dem Auflagesteg 27b verbindenden Vertikalsteg 27c auf. Mit dem Blechprofil 27 ist ein Ergänzungsteil 28 verbunden, welches in Form eines Rohres mit einem hier quadratischen Querschnitt ausgebildet ist. Der Innenraum des rohrförmigen Ergänzungsteils 28 bildet einen in Richtung der Längserstreckung der Ausziehschiene 2 verlaufenden Kanal 29. In einer Blickrichtung parallel zur Richtung der Längserstreckung der Ausziehschiene 3 gesehen, vgl. Fig. 24, ist der Kanal 29 um seinen gesamten Umfang von Wandabschnitten verschlossen. Diese Wandabschnitte werden hier alle vom Ergänzungsteil 28 gebildet.

Das bezogen auf die Richtung um den Umfang des Kanals, dies ist die Drehrichtung in einem Zylinderkoordinatensystem, dessen Zylinderachse der Längsmittelachse des Kanals 29 entspricht, weist das Ergänzungsteil 28 mindestens zwei in Richtung des Umfangs um den Kanal 29 voneinander beabstandeten Verbindungsstellen 30, 31 mit dem Blechprofil 27 auf. Aus den Fig. ist ersichtlich, dass eine Verbindungsstelle 30 im Bereich des freien Endes des Auflagesteges 27b und eine weitere Verbindungsstelle 31 im Bereich des Übergangs zwischen dem Laufsteg 27a und dem Vertikalsteg 27c vorliegt.

Bezogen auf die Richtung der Längserstreckung der Ausziehschiene 3 erfolgt die Verbindung an einer jeweiligen Verbindungsstelle 30, 31 an mehreren in Richtung der Längserstreckung der Ausziehschiene 3 voneinander beabstandeten Bereichen. Statt dessen könnte bezogen auf die Richtung der Längserstreckung der Ausziehschiene 3 auch eine über die Länge des Ergänzungsteils 28 durchgehende Verbindung, insbesondere in Form einer Schweißnaht, vorhanden sein.

Auch durch in anderer Form ausgebildete Ergänzungsteile könnte die Ausziehschiene 3 mit einem Kanal ausgebildet werden, der in einer Blickrichtung parallel zur Längserstreckung der Ausziehschiene 3 gesehen über seinen gesamten Umfang von Wandabschnitten begrenzt ist. Beispielsweise könnte zu diesem Zweck auch ein L- oder U-förmig profilierter Blechstreifen eingesetzt werden.

Die Ausbildung mit einem bezogen auf eine Blickrichtung in Richtung der Längserstreckung der Schiene allseitig von Wandabschnitten begrenzten Kanal könnte auch nur für zwei oder eine der Schienen 1, 2, 3 der Ausziehführung realisiert sein. Der größte Effekt kann durch diese Ausbildung beim gezeigten Ausführungsbeispiel der Ausziehführung bei der Mittelschiene erreicht werden.

Anhand der Fig. 26 bis 28 wird ein zweites Ausführungsbeispiel für eine erfindungsgemäße Ausbildung der Mittelschiene erläutert, wobei lediglich das Blechprofil 21 und das Ergänzungsteil 22 dargestellt sind (nicht dargestellt sind insbesondere die Laufrollen und die sie tragenden Achsbolzen). Die Ausbildung des Blechprofils 21 ist zudem vereinfacht dargestellt (z.B. ohne Ausnehmungen für die Laufrollen).

In analoger Weise sind auch die Abbildungen für die weiter unten beschriebenen weiteren Ausführungsbeispiele ausgeführt.

Für dieses und die weiteren beschriebenen Ausführungsbeispiele werden der Übersichtlichkeit halber für gleiche oder zumindest analoge Teile die gleichen Bezugszeichen wie im ersten Ausführungsbeispiel verwendet.

Es sind beim zweiten Ausführungsbeispiel und bei den weiteren beschriebenen Ausführungsbeispielen insbesondere die Unterschiede zum ersten Ausführungsbeispiel erläutert, sodass im Übrigen die Beschreibung des ersten Ausführungsbeispiels heranziehbar ist.

Beim zweiten Ausführungsbeispiel ist das Ergänzungsteil 22 wiederum als ebener Blechstreifen ausgeführt und verschließt in einem bezogen auf die Ausziehrichtung 12 vorderen Teil der Längserstreckung der Mittelschiene 2 einen unteren U-förmigen Abschnitt des Blechprofils 21. Das Ergänzungsteil 22 erstreckt sich zwischen den einander zugwandten Innenseiten des Vertikalstegs 21a und des nach oben umgebördelten Randes des unteren Horizontalstegs 21c. Die Verbindung mit dem Blechprofil 21 erfolgt hier durch Laserschweißen durch den Vertikalsteg 21a und den nach oben umgebördelten Rand des unteren Horizontalstegs 21c hindurch.

Von den Laserschweißungen werden bezogen auf die Richtung des Umfangs um den Kanal 23 Verbindungen an zwei in Richtung des Umfangs um den Kanal 23 beabstandete Verbindungsstellen 24, 26 ausgebildet. Bezogen auf die Längsrichtung der Mittelschiene 2 sind jeweils mehrere in Längsrichtung voneinander beabstandete Bereiche vorhanden, an denen die Verbindung erfolgt. Wiederum könnten stattdessen auch in Richtung der Längserstreckung der Mittelschiene über die Länge des Ergänzungsteils 22 durchgehende Schweißnähte ausgebildet werden.

Der Unterschied des in den Fig. 29 und 30 dargestellten dritten Ausführungsbeispiels zum zuvor beschriebenen zweiten Ausführungsbeispiel besteht darin, dass am oberen Ende des nach oben umgebördelten Randes des unteren Horizontalstegs 21c eine Mehrzahl von in Richtung der Längserstreckung der Mittelschiene voneinander beabstandeten Ausbrüchen 32 (=nutartige Vertiefungen) vorhanden sind. Im Bereich eines jeweiligen Ausbruchs 32 ist der Rand des Ergänzungsteils 28 zugänglich und es erfolgt über die Länge des jeweiligen Ausbruchs 32 eine Verschweißung des Ergänzungsteils 22 mit dem Blechprofil 21. Der Unterschied des in den Fig. 31 bis 33 dargestellten vierten Ausführungsbeispiels zu den zuvor beschriebenen Ausführungsbeispielen besteht darin, dass das Ergänzungsteil 22 hier nicht stoffschlüssig mit dem Blechprofil 21 verbunden ist sondern über eine Mehrzahl von in Richtung der Längserstreckung der Mittelschiene voneinander beabstandeten Nieten 33. Das Ergänzungsteil 28 besitzt einen U-Form, wobei die gegenüberliegenden U-Schenkel an den Innenseiten des Vertikalstegs 21a und des nach oben umgebördelten Randes des unteren Horizontalstegs 21c anliegen. Eine jeweilige Niete erstreckt sich durchgehend durch den Vertikalsteg 21a, den nach oben umgebördelten Rand des unteren Horizontalstegs 21c und die an deren Innenseiten anliegenden U-Stege des Ergänzungsteils 22. Auch separate, nicht durchgehende Nieten können vorgesehen sein. Die Nieten können beispielsweise taumelvernietet, eingepresst oder mit verstemmten Enden ausgebildet sein.

Der Unterschied des in den Fig. 34 und 35 dargestellten fünften Ausführungsbeispiels gegenüber dem ersten Ausführungsbeispiel besteht darin, dass das Ergänzungsteil 22 im Bereich seines vom Vertikalsteg 21a abgelegenen Randes Vorsprünge aufweist, mit welchen es in nutartige Ausbrüche 32 am oberen Rand des nach oben umgebördelten Randes des unteren Horizontalstegs 21c ragt. Diese Vorsprünge sind mit dem Blechprofil 21 im Bereich dieser Ausbrüche 32 dadurch verbunden, dass Kerben 34 in die Vorsprünge des Ergänzungsteils 22 stirnseitig eingebracht werden. Die Verbindung erfolgt also durch Verstemmen.

Im Bereich des gegenüberliegenden Längsrandes des Ergänzungsteils 22 kann die Verbindung mit dem Blechprofil 21 in analoger Weise wie im ersten Ausführungsbeispiel erfolgen oder es kann auch hier ein Verstemmen der Vorsprünge gegen die Ränder der Fensteröffnungen 25 durchgeführt werden.

Das in den Fig. 36 und 37 dargestellte sechste Ausführungsbeispiel unterscheidet sich von den zuvor beschriebenen Ausführungsbeispielen dahingehend, dass profiliertes Ergänzungsteil 22 eingesetzt wird, von welchem der Zwischenraum zwischen dem nach oben umgebördelten Rand des unteren Horizontalstegs 21c und dem nach unten umgebördelten Rand des oberen Horizontalstegs 21b überbrückt wird. Es wird dadurch in einem vorderen Abschnitt der Mittelschiene 2 ein umfänglich geschlossener, in Längsrichtung der Mittelschiene 2 verlaufender Kanal 23 ausgebildet. Die Profilierung des Ergänzungsteils 22 kann insbesondere wie dargestellt Z-förmig sein.

Die Verbindung des Ergänzungsteils 22 mit den umgebördelten Rändern der oberen und unteren Horizontalstege 21b, 21c erfolgt bezogen auf die Richtung des Umfangs um den Kanal 23 an zwei in Richtung des Umfangs um den Kanal 23 voneinander beabstandeten Verbindungsstellen 24, 26. Die Verbindungsstelle 24 kann beispielsweise mittels Punktschweißen an in Längsrichtung der Mittelschiene voneinander beabstandeten Schweißpunkten (zwischen dem Ergänzungsteil 22 und dem nach unten umgebördelten Rand des oberen Horizontalstegs 21b) und die Verbindungsstelle 26 kann beispielsweise mittels Punktschweißen an in Längsrichtung der Mittelschiene voneinander beabstandeten Schweißpunkten (zwischen dem Ergänzungsteil 22 und dem nach oben umgebördelten Rand des unteren Horizontalstegs 21c) erfolgen.

Aus den Fig. 38-42 geht ein siebtes Ausführungsbeispiel der Erfindung hervor. Es handelt sich hierbei um eine Ausführungsform, bei welcher anstelle der Verwendung eines separaten Ergänzungsteils aus dem Material des Blechprofils 21 Laschen 35 ausgeschnitten werden, welche im Weiteren, insbesondere durch eine Biegeumformung, umgeformt und mit einem bezogen auf die Richtung des Umfangs um den Kanal 23 vom Bereich des Ausschnitts beabstandeten Abschnitt des Blechprofils 21 verbunden wurde. Es kann dadurch ein Kanal 23 ausgebildet werden, der von Wandabschnitten begrenzt ist, die sich in einer Blickrichtung parallel zur Längserstreckung der Mittelschiene 2 gesehen, vgl. Fig. 42, zusammen über den gesamten Umfang um den Kanal 23 erstrecken. Der Kanal 23 ist zwar an keiner Stelle der Längserstreckung der Mittelschiene 2 vollumfänglich geschlossen, aber in den Bereichen der Laschen 35 dort geschlossen, wo er abseits der Laschen 35 offen ist. In den Bereichen der Laschen 35 ist der Kanal 23 dafür im Bereich der Fensteröffnungen 36 offen, welche durch die Ausschnitte der Laschen 35 gebildet werden. An jeder Stelle des Umfangs um den Kanal ist aber zumindest an einer Stelle der Längserstreckung des Kanals 23, die parallel zur Längserstreckung der Mittelschiene 2 verläuft, ein Wandabschnitt vorhanden. In den Bereichen des Umfangs um den Kanal 23, in welchen keine über die gesamte Länge des Kanals durchgehende Wandabschnitte vorhanden sind, sind vorzugsweise mindestens zwei in Richtung der Längserstreckung des Kanals 23, also in Richtung der Längserstreckung der Mittelschiene 2, voneinander beabstandete Wandabschnitte vorhanden. Beispielsweise bilden die beiden in Fig. 38 ersichtlichen Laschen 35 solche in Längsrichtung der Mittelschiene 2 voneinander beabstandete Wandabschnitte.

Es könnten auch drei oder mehr als drei solche Laschen 35 vorhanden sein.

Bezogen auf die Richtung des Umfangs um den Kanal 23 ist in diesem Ausführungsbeispiel nur eine Verbindungsstelle 24 zwischen zwei - vor der Verbindung getrennten - Wandabschnitten des Kanals 23 vorhanden, die durch ein Verbindungsmittel bewirkt wird. Diese Verbindung erfolgt zwischen den Laschen 35 im Bereich ihrer freien Enden und der nach oben abstehenden Umbördelung des unteren Horizontalstegs 21c des Blechprofils 21. Beispielsweise kann diese Verbindung durch Punktschweißen oder Stanznieten oder Durchsetzfügen erfolgen.

Bei einer höheren Ausbildung des nach oben umgebördelten Randes des unteren Horizontalstegs 18c könnte auch mindestens eine Lasche aus diesem nach oben umgebördelten Rand ausgeschnitten, umgeformt und mit dem Vertikalsteg 18a verbunden werden, zusätzlich zu mindestens einer der Laschen 35 oder anstelle einer, mehrerer oder aller der Laschen 35.

Die Fig. 43-51 zeigen Beispiele für weitere mögliche Profilformen der Mittelschiene mit Kanälen 23, welche zumindest in einer Blickrichtung parallel zur Längserstreckung der Mittelschiene allseitig von Wandabschnitten umgeben sind.

Fig. 43 zeigt eine Ausbildung ähnlich dem bereits beschriebenen ersten Ausführungsbeispiel, bei welcher ein Ergänzungsteil 22 in Form eines ebenen Blechstreifens einen U-förmigen Abschnitt des Blechprofils 21 schließt und an zwei in Richtung des Umfangs um den gebildeten Kanal 23 beabstandeten Verbindungsstellen 24, 26 mit dem Blechprofil 21 verbunden ist, insbesondere durch Verschweißungen.

Fig. 44 zeigt eine ähnliche Ausbildung, wobei das Ergänzungsteil 22 hier von einem Blechstreifen mit L-förmigem Querschnitt gebildet wird.

Beim nicht erfindungsgemäßen Ausführungsbeispiel von Fig. 45 ist der obere U-förmige Abschnitt des Blechprofils 21, welcher von einem oberen Teil des Vertikalstegs 21a, dem oberen Horizontalsteg 21b und dem nach unten umgebördelten Rand des oberen Horizontaltstegs 18b gebildet wird, durch das Ergänzungsteil 22 geschlossen.

Fig. 46 zeigt ein Ausführungsbeispiel, bei welchem zwei Kanäle 23 ausgebildet werden, die jeweils durch ein Ergänzungsteil 22 geschlossen sind. Die Ergänzungsteile 22 sind hier wiederum ebene Blechstreifen, könnten aber auch profiliert sein.

Das nicht erfindungsgemäße Ausführungsbeispiel von Fig. 47 entspricht dem von Fig. 43, wobei der obere Teil des Blechprofils 21 aber eine andere Profilierung aufweist. Der obere Horizontalsteg 21b entfällt hier und stattdessen ist der Vertikalsteg 21a in einem oberen Bereich abgekröpft ausgebildet.

Beim nicht erfindungsgemäßen Ausführungsbeispiel von Fig. 48 ist wiederum eine andere Profilierung des Blechprofils 21 vorhanden. Der obere Horizontalsteg 21b ist hier kürzer und ohne einen nach unten umgebördelten Rand ausgebildet. Das Ergänzungsteil 22 besitzt einen U-förmigen Querschnitt, mit einem kürzeren und einem längeren U-Schenkel, wobei der kürzere U-Schenkel stirnseitig mit dem freien Rand des oberen Horizontalstegs 21b verbunden ist und der längere U-Schenkel stirnseitig mit dem Vertikalsteg 21a verbunden ist. Die beiden in Richtung des Umfangs um den Kanal 23 beabstandeten Verbindungsstellen 24, 26 sind beispielsweise wiederum durch Verschweißungen ausgebildet.

Fig. 49 zeigt ein nicht erfindungsgemäßes Ausführungsbeispiel mit einer weiteren möglichen Profilform des Blechprofils 21 der Mittelschiene. Das Blechprofil weist hier einen oberen und einen unteren Vertikalsteg und dazwischen einen U-förmigen Abschnitt auf. Der U-förmige Abschnitt ist durch ein von einem ebenen Blechstreifen gebildeten Ergänzungsteil 22 geschlossen.

Bei der in Fig. 50, welche ein weiteres nicht erfindungsgemäßes Ausführungsbeispiel zeigt, dargestellten Profilform des Blechprofils 21 besitzt dieses einen oberen und einen unteren Vertikalsteg, die durch einen Horizontalsteg verbunden sind. Aus dem oberen Horizontalsteg und einem daran anschließenden Teil des Horizontalstegs sind mindestens zwei in Richtung der Längserstreckung der Mittelschiene voneinander beabstandete Laschen 35 ausgeschnitten und umgeformt, sodass sie mit ihrem freien Ende zum Bereich des Übergangs zwischen dem Horizontalsteg und dem unteren Vertikalsteg reichen, wo sie, insbesondere durch Verschweißen, mit dem Material des Blechprofils 21 verbunden sind. Es wird dadurch ein Kanal 23 ausgebildet, der bezogen auf eine Blickrichtung parallel zur Richtung der Längserstreckung der Mittelschiene, vgl. Fig. 50 eine dreieckige Form aufweist und allseitig von Wandabschnitten begrenzt ist.

Anstelle der Laschen 35 könnte auch ein Ergänzungsteil in Form eines Blechstreifens vorgesehen sein, der entlang seiner beiden Längsränder mit dem Blechprofil 21 verschweißt ist.

Beim nicht erfindungsgemäßen Ausführungsbeispiel von Fig. 51 ist an das Blechprofil 21 ein rohrförmiges Ergänzungsteil 22 angeschweißt. Das rohrförmige Ergänzungsteil 22 umgibt einen Kanal 23. Es sind zwei in Richtung des Umfangs um den Kanal 23 beabstandete Verbindungsstellen 24, 26 zwischen dem rohrförmigen Ergänzungsteil 22 und dem Blechprofil 21 vorhanden.

Weitere mögliche Ausführungsbeispiele der Erfindung sind in der vorausgehenden Beschreibung unter Bezugnahme auf die Mittelschiene erläutert worden, da durch die Verbesserung der Torsionssteifigkeit der Mittelschiene, insbesondere in einem bezogen auf die Ausziehrichtung vorderen Abschnitt der Mittelschiene, meist der größte Effekt erzielt werden kann. Aber auch für die Korpusschiene und/oder Ausziehschiene sind, analog zur Mittelschiene, diverse weitere Modifikationen der Erfindung denkbar und möglich.

Ein zusätzlicher Vorteil, der durch die erfindungsgemäße Ausbildung erreicht werden kann, besteht darin, dass durch die geringere Torsion der Blechprofile die Rollenlaufflächen unter Belastung weniger weit abgekippt werden, wodurch die Auflage der Rollenlauffläche gleichmäßiger über die Rollenbreite erfolgt und dadurch die Rollenhaltbarkeit bzw. mögliche Traglast verbessert wird.

Durch die geringere seitliche Auslenkung des Blechprofils, welche oben und unten durch die auftretende Torsion erfolgt, besteht die Möglichkeit, die Freiräume zwischen den Schienen enger zu gestalten, ohne Gefahr, dass einzelne Stellen der Schienen gegeneinander streifen. Dies erlaubt größere Profilquerschnitte, wodurch bei gleichem Bauraum eine höhere Nenntragkraft erreicht werden kann.

**Legende zu den Hinweisziffern:**

| | | | |
|---|---|---|---|
| 1 | Korpusschiene | 19 | Verbindungsstelle |
| 2 | Mittelschiene | 20 | Kanal |
| 3 | Ausziehschiene | 21 | Blechprofil |
| 4 | Möbelkorpus | 21a | Vertikalsteg |
| 5 | ausziehbares Möbelteil | 21b | Horizontalsteg |
| 6 | Laufrolle | 21c | Horizontalsteg |
| 7 | Laufrolle | 22 | Ergänzungsteil |
| 8 | Laufrolle | 23 | Kanal |
| 9 | Laufrolle | 24 | Verbindungsstelle |
| 10 | Laufrolle | 25 | Fensteröffnung |
| 11 | Laufwagen | 26 | Verbindungsstelle |
| 11a | Käfig | 27 | Blechprofil |
| 11b | Wälzkörper | 27a | Laufsteg |
| 12 | Ausziehrichtung | 27b | Auflagesteg |
| 13 | Verbindungsstelle | 27c | Vertikalsteg |
| 15 | Seitenführungsrolle | 28 | Ergänzungsteil |
| 16 | Seitenführungsrolle | 29 | Kanal |
| 17 | Blechprofil | 30 | Verbindungsstelle |
| 17a | Vertikalsteg | 31 | Verbindungsstelle |
| 17b | Horizontalsteg | 32 | Ausbruch |
| 17c | Horizontalsteg | 33 | Niete |
| 18 | Ergänzungsteil | 34 | Kerbe |
| 18a | Vertikalsteg | 35 | Lasche |
| 18b | Horizontalsteg | 36 | Fensteröffnung |
| 18c | Horizontalsteg | | |

## Patentansprüche

1. Ausziehführung zum Ausziehen eines ausziehbaren Möbelteils (5) aus einem Möbelkorpus (4), mit gegeneinander verschiebbaren, von umgeformten Blechprofilen (17, 21, 27) gebildeten oder solche aufweisenden Schienen (1, 2, 3) umfassend eine Korpusschiene (1), eine Ausziehschiene (3) und eine zwischen der Korpusschiene (1) und der Ausziehschiene (3) angeordnete Mittelschiene (2), deren Blechprofil (21) einen Vertikalsteg (21a) und am oberen und unteren Ende an diesen anschließende Horizontalstege (21b, 21c) aufweist, welche an ihren freien Rändern mit umgebördelten, zueinander gerichteten Rändern versehen sind, **dadurch gekennzeichnet, dass** die Mittelschiene (2) über zumindest einen Abschnitt ihrer Längserstreckung mindestens einen in Richtung der Längserstreckung der Mittelschiene (2) verlaufenden Kanal (23) aufweist, welcher von Wandabschnitten begrenzt ist, die sich in einer Blickrichtung parallel zur Längserstreckung der Mittelschiene (2) gesehen zusammen über den gesamten Umfang um den Kanal (23) erstrecken, wobei zur Ausbildung des Kanals (23) ein unterer, in die Blickrichtung parallel zur Längserstreckung der Mittelschiene (2) gesehen U-förmiger Abschnitt des Blechprofils (21) der Mittelschiene (2), welcher einen unteren Teil des Vertikalstegs (21a), den unteren Horizontalsteg (21b)und den nach oben umgebördelten Rand des unteren Horizontalstegs (21b) umfasst, über zumindest einen Teil der Längserstreckung der Mittelschiene (2) geschlossen ist, und zwar von mindestens einem Ergänzungsteil (22), welches bezogen auf die Richtung des Umfangs um den Kanal (23) an mindestens zwei in Richtung des Umfangs um den Kanal (23) voneinander beabstandeten Verbindungsstellen (24, 26) mit dem Blechprofil (21) verbunden ist, wobei sowohl das Blechprofil (21) als auch das Ergänzungsteil (22) jeweils einen den Kanal (23) begrenzenden Wandabschnitt bilden, oder von mindestens einer Lasche (35), die aus mindestens einem Abschnitt des Blechprofils (21) ausgeschnitten und umgeformt ist und einen Wandabschnitt des Kanals (23) bildet und die mit einem weiteren Abschnitt des Blechprofils (21), der ebenfalls einen Wandabschnitt des Kanals (23) bildet, verbunden ist, wobei die Lasche (35) an einer Verbindungsstelle (24) mit dem weiteren Abschnitt des Blechprofils (21) verbunden ist, die bezogen auf die Richtung des Umfangs um den Kanal (23) von einer Fensteröffnung (36) des Blechprofils (21), welche durch das Ausschneiden und Umbiegen der Lasche (35) ausgebildet ist, beabstandet ist.

2. Ausziehführung nach Anspruch 1, **dadurch gekennzeichnet, dass** das Ergänzungsteil (22) von einem Blechstreifen gebildet wird.

3. Ausziehführung nach Anspruch 1, **dadurch gekennzeichnet, dass** bezogen auf die Richtung der Längserstreckung der Schiene (2) mehrere aus dem Material des Blechprofils (21) ausgeschnittene und umgeformte Laschen (35) vorhanden sind, die jeweils einen Wandabschnitt des Kanals (23) bilden.

4. Ausziehführung nach einem der Ansprüche 1 bis 3, **dadurch gekennzeichnet, dass** mindestens eine der Verbindungen zwischen dem Blechprofil (21) und dem Ergänzungsteil (22) oder zwischen der Lasche (35) und dem weiteren Abschnitt des Blechprofils (21) durch Verschweißen ausgebildet ist.

5. Ausziehführung nach einem der Ansprüche 1 bis 4, **dadurch gekennzeichnet, dass** mindestens eine der Verbindungen zwischen dem Blechprofil (21) und dem Ergänzungsteil (22) oder zwischen der Lasche (35) und dem weiteren Abschnitt des Blechprofils (21) mittels eines separaten Verbindungselements ausgebildet ist.

6. Ausziehführung nach einem der Ansprüche 1 bis 5, **dadurch gekennzeichnet, dass** mindestens eine der Verbindungen zwischen dem Blechprofil (21) und dem Ergänzungsteil (22) oder zwischen der Lasche (35) und dem weiteren Abschnitt des Blechprofils (21)durch Stanznieten oder Verstemmen oder Durchsetzfügen ausgebildet ist.

7. Ausziehführung nach einem der Ansprüche 1 bis 6, **dadurch gekennzeichnet, dass** die Mittelschiene (2) zumindest über einen bezogen auf die Ausziehrichtung (12) vorderen Abschnitt ihrer Längserstreckung den in Richtung der Längserstreckung der Mittelschiene (2) verlaufenden Kanal (23) aufweist, der von Wandabschnitten begrenzt ist, die sich in der Blickrichtung parallel zur Längserstreckung der Mittelschiene (2) gesehen zusammen über den gesamten Umfang um den Kanal (23) erstrecken.

## Claims

1. A pull-out guide for pulling a pull-out furniture part (5) out of a furniture carcass (4), having rails (1, 2, 3), movable relative to one another and formed by shaped sheet-metal profiles (11, 21, 27) or having the like, which comprise a carcass rail (1), a pull-out rail (3) and a middle rail (2) which is arranged between the carcass rail (1) and the pull-out rail (3) and whose sheet-metal profile (21) has a vertical elongated member (21a) and horizontal elongated members (21b, 21c) adjoining the vertical elongated member (21a) at the upper and lower end, the free edges of which horizontal elongated members (21b, 21c) are provided with flanged edges directed towards one another, **characterized in that** over at least a portion of its longitudinal extension, the middle rail (2) has at least one channel (23) running in the direction of the longitudinal extension of the middle rail (2), which channel (23) is bounded by wall portions which viewed in a viewing direction parallel to the longitudinal extension of the middle rail (2) together extend around the channel (23) over the entire circumference, wherein to form the channel (23), a lower portion, U-shaped in the viewing direction parallel to the longitudinal extension of the middle rail (2), of the sheet-metal profile (21) of the middle rail (2), which portion comprises a lower part of the vertical elongated member (21a), the lower horizontal elongated member (21b) and the upwardly flanged edge of the lower horizontal elongated member (21b), is closed over at least part of the longitudinal extension of the middle rail (2), namely by at least one supplementary part (22) which, related to the direction of the circumference around the channel (23), is connected to the sheet-metal profile (21) at at least two connection sites (24, 26) spaced apart from one another around the channel (23) in the direction of the circumference, wherein both the sheet-metal profile (21) and the supplementary part (22) each form a wall portion bounding the channel (23), or by at least one tongue (35) which is cut out and shaped from at least one portion of the sheet-metal profile (21) and forms a wall portion of the channel (23) and which is connected to a further portion, likewise forming a wall portion of the channel (23), of the sheet-metal profile (21), wherein the tongue (35) is connected at a connection site (24) to the further portion of the sheet-metal profile (21), which connection site (24) is, related to the direction of the circumference around the channel (23), spaced apart from a window opening (36), formed by the cutting out and bending of the tongue (35), of the sheet-metal profile (21).

2. A pull-out guide according to claim 1, **characterized in that** the supplementary part (22) is formed by a sheet-metal strip.

3. A pull-out guide according to claim 1, **characterized in that**, related to the direction of the longitudinal extension of the rail (2), there are present a plurality of tongues (35), cut out and shaped from the material of the sheet-metal profile (21), which each form a wall portion of the channel (23).

4. A pull-out guide according to any one of claims 1 to 3, **characterized in that** at least one of the connections between the sheet-metal profile (21) and the supplementary part (22) or between the tongue (35) and the further portion of the sheet-metal profile (21) is formed by welding.

5. A pull-out guide according to any one of claims 1 to 4, **characterized in that** at least one of the connections between the sheet-metal profile (21) and the supplementary part (22) or between the tongue (35) and the further portion of the sheet-metal profile (21) is formed by means of a separate connection element.

6. A pull-out guide according to any one of claims 1 to 5, **characterized in that** at least one of the connections between the sheet-metal profile (21) and the supplementary part (22) or between the tongue (35) and the further portion of the sheet-metal profile (21) is formed by self-piercing riveting or caulking or clinching.

7. A pull-out guide according to any one of claims 1 to 6, **characterized in that** at least over a front portion of its longitudinal extension related to the pull-out direction (12), the middle rail (2) has the channel (23) running in the direction of the longitudinal extension of the middle rail (2), which channel (23) is bounded by wall portions which, viewed in the viewing direction parallel to the longitudinal extension of the middle rail (2), together extend around the channel (23) over the entire circumference.

## Revendications

1. Guide d'extraction destiné à extraire une pièce de meuble extensible (5) depuis un corps de meuble (4) avec des rails (1, 2, 3) pouvant coulisser les uns par rapport aux autres et formés de profilés en tôle (17, 21, 27) façonnés ou en présentant de tels, lesdits rails comprenant un rail de corps (1), un rail d'extraction (3) et un rail intermédiaire (2) agencé entre le rail de corps (1) et le rail d'extraction (3), rail intermédiaire dont le profilé en tôle (21) présente une barre verticale (21a) et des barres horizontales (21b, 21c) raccordées à celle-ci au niveau de l'extrémité supérieure et inférieure, lesquelles barres sont dotées au niveau de leurs bords libres de bords rabattus orientés les uns vers les autres, **caractérisé en ce que** le rail intermédiaire (2) présente, par-dessus au moins une section de son extension longitudinale, au moins un canal (23) s'étendant dans la direction de l'extension longitudinale du rail intermédiaire (2), lequel canal est délimité par des sections de paroi qui s'étendent, vu dans une direction du regard parallèle à l'extension longitudinale du rail intermédiaire (2), ensemble par-dessus tout le pourtour autour du canal (23), dans lequel, en vue de former le canal (23), une section inférieure en forme de U du profilé en tôle (21) du rail intermédiaire (2), laquelle comprend une partie inférieure de la barre verticale (21a), la barre horizontale (21b) inférieure et le bord rabattu vers le haut de la barre horizontale (21b) inférieure, laquelle section inférieure en forme de U, vue dans la direction du regard parallèlement à l'extension longitudinale du rail intermédiaire (2), est fermée par-dessus au moins une partie de l'extension longitudinale du rail intermédiaire (2), à savoir par au moins une pièce supplémentaire (22), laquelle est raccordée, par rapport à la direction du pourtour autour du canal (23), au profilé en tôle (21) au niveau d'au moins deux emplacements de raccordement (24, 26) espacés les uns des autres dans la direction du pourtour autour du canal (23), dans lequel tant le profilé en tôle (21) que la pièce supplémentaire (22) forment respectivement une section de paroi délimitant le canal (23), ou est raccordé par au moins une patte (35) qui est découpée et façonnée à partir d'au moins une section du profilé en tôle (21) et forme une section de paroi du canal (23) et qui est raccordée à une autre section du profilé en tôle (21) laquelle forme également une section de paroi de canal (23), dans lequel la patte (35) est raccordée à l'autre section du profilé en tôle (21) au niveau d'un emplacement de raccordement (24), lequel est espacé, par rapport à la direction du pourtour autour du canal (23) depuis une ouverture de fenêtre (36) du profilé en tôle (21), laquelle est formée par la découpe et le pliage de la patte (35).

2. Guide d'extraction selon la revendication 1, **caractérisé en ce que** la pièce supplémentaire (22) est formée par une bande de tôle.

3. Guide d'extraction selon la revendication 1, **caractérisé en ce que** par rapport à la direction de l'extension longitudinale des rails (2) sont présentes plusieurs pattes (35) découpées et façonnées à partir du matériau du profilé en tôle (21), lesquelles forment respectivement une section de paroi de canal (23).

4. Guide d'extraction selon l'une des revendications 1 à 3, **caractérisé en ce qu'**au moins un des raccordements entre le profilé en tôle (21) et la pièce supplémentaire (22) ou entre la patte (35) et l'autre section du profilé en tôle (21) est formé par soudage.

5. Guide d'extraction selon l'une des revendications 1 à 4, **caractérisé en ce qu'**au moins un des raccordements entre le profilé en tôle (21) et la pièce supplémentaire (22) ou entre la patte (35) et l'autre section du profilé en tôle (21) est formé au moyen d'un élément de raccordement séparé.

6. Guide d'extraction selon l'une des revendications 1 à 5, **caractérisé en ce qu'**au moins un des raccordements entre le profilé en tôle (21) et la pièce supplémentaire (22) ou entre la patte (35) et l'autre section du profilé en tôle (21) est formé par pose de rivet auto-perforant ou matage ou agrafage.

7. Guide d'extraction selon l'une des revendications 1 à 6, **caractérisé en ce que** le rail intermédiaire (2), au moins par-dessus une section avant de son extension longitudinale par rapport à la direction d'extraction (12), présente le canal (23) se déroulant dans la direction de l'extension longitudinale du rail intermédiaire (2), lequel canal est délimité par des sections de paroi qui s'étendent, vu dans la direction du regard parallèle à l'extension longitudinale du rail intermédiaire (2), ensemble par-dessus tout le pourtour autour du canal (23).
